# EUROPÄISCHE PATENTSCHRIFT

(11) **EP 1 174 841 B1**
(45) Veröffentlichungstag und Bekanntmachung des Hinweises auf die Patenterteilung: **01.04.2015**
(21) Anmeldenummer: 01116633.7
(22) Anmeldetag: 12.07.2001
(51) Int. Cl.: G08C 19/02

(54) **Energiesparschaltung für eine Messeinrichtung**
Power saving circuit for a measuring device
Circuit d'économie d'énergie pour un dispositif de mesure

(30) Priorität: 17.07.2000 DE 10034685
(43) Veröffentlichungstag der Anmeldung: 23.01.2002
(73) Patentinhaber: VEGA Grieshaber KG, 77709 Wolfach (DE)
(72) Erfinder: Rauer, Winfried, 77716 Fischerbach (DE); Griessbaum, Karl, 77796 Mühlenbach (DE)
(74) Vertreter: Maiwald Patentanwalts GmbH

(56) Entgegenhaltungen:
- EP-A- 0 319 820
- EP-A- 0 895 209
- US-A- 5 416 723
- US-A- 5 650 571

## Beschreibung

### Technisches Gebiet

Die Erfindung betrifft eine Messeinrichtung zur Messung einer industriellen Prozessvariablen bei vorgegebener maximaler Leistungsaufnahme durch die Messeinrichtung. Spezieller betrifft die Erfindung eine Messeinrichtung zum Anschluss an eine Stromschleife, insbesondere eine 4 - 20 mA-Stromschleife, oder an eine digitale Kommunikation.

Einrichtungen zur Messung einer Prozessvariablen werden verwendet, um eine Prozessvariable zu erfassen und die gemessenen Werte zur anschließenden Verarbeitung weiterzugeben.

Die Weitergabe der gemessenen Werte kann über ein Stromschleife geschehen oder über eine digitale Kommunikation. In beiden Fällen ist es von Vorteil, wenn die Messeinrichtung ihre benötigte Leistung aus den beiden Leitungen entnimmt, über die der Messwert weitergegeben wird.

Bei der Weitergabe der Messwerte über eine Stromschleife wird der Strom in der Stromschleife so eingestellt, dass seine Größe die Größe der Prozessvariablen widerspiegelt. Es hat sich heutzutage ein Standard durchgesetzt, der Ströme zwischen 4 mA und 20 mA verwendet, wobei ein Strom von 4 mA durch die Stromschleife den maximalen (oder minimalen) Messwert und ein Strom von 20 mA den minimalen (oder maximalen) Messwert der Prozessvariablen repräsentiert.

Diese Messtechnik erweist sich als weitgehend stör-unempfindlich und hat große Verbreitung in industrieller Anwendung erfahren.

Einer Messeinrichtung, die mittels einer Stromschleife versorgt wird, steht nur eine begrenzte Leistung zur Verfügung. Diese Leistung hängt von der Versorgungsspannung und dem (gemäß dem auszugebenden Messwert) aktuell eingestellten Strom ab. Herkömmliche Messeinrichtungen sind so dimensioniert, dass sie mit der minimal zur Verfügung stehenden Leistung auskommen, d. h. nur die bei minimalem Strom und minimaler Spannung anstehende Leistung benötigen. Steht mehr Leistung zur Verfügung, wird diese zusätzliche Leistung in einer Stromstufe in Verlustleistung umgesetzt und nicht in der Messeinrichtung zur Verbesserung der Messung verwendet.

Messeinrichtungen, die über eine digitale Kommunikation angesteuert werden, haben oft eine konstante Stromaufnahme, da dies für die Datenübertragung notwendig ist. Hier ist die zur Verfügung stehende Leistung abhängig von der angelegten Klemmenspannung. Herkömmliche Messeinrichtungen sind auch hier so ausgelegt, dass die Messschaltung eine konstante Leistungsaufnahme hat, die der Leistung bei minimaler Versorgungsspannung entspricht. Zusätzlich angebotene Leistung bei größerer Versorgungsspannung wird auch hier in Verlustleistung umgesetzt.

### Stand der Technik

Aus EP 0 687 375 ist ein Verbesserungsvorschlag bekannt, bei dem ein intelligenter Messwertgeber mit einer Fühlerschaltung ausgestattet wird. Der Messwertgeber wird bei einer Messfrequenz betrieben, die einer Leistungsaufnahme entspricht, die größer ist als die bei minimalem Strom und minimaler Spannung über die Stromschleife verfügbare Leistung. Kommt es dadurch zu einem Defizit (d. h. die verbrauchte Leistung übersteigt die zulässige verfügbare Leistung), dann ermittelt die Fühlerschaltung dieses Defizit und veranlasst, dass die Ausführung des Messprogramms ausgesetzt wird, bis das Defizit nicht mehr besteht.

Dies führt jedoch, neben anderen Problemen, zu wiederholter Ausgabe falscher Messwerte, was nicht akzeptabel ist.

Das Dokument "Sensoren, Aufnehmer und Systeme 2000, Band 3 aus der Reihe "Messen, Prüfen, Automatisieren", Karl Bonfig (Hrsg.)" offenbart eine Messvorrichtung in Form eines für eine 4-20 mA Schnittstelle ausgelegten magnetisch induktiven Durchflussmessers (MID).

### Darstellung der Erfindung

Aufgabe der Erfindung ist, eine Messeinrichtung der eingangs genannten Art anzugeben, die ohne die Gefahr von Fehlanzeigen des Messwertes in der Lage ist, ihren Leistungsbedarf an die zur Verfügung stehende Leistung anzupassen.

Dabei soll möglichst genau so viel der insgesamt aufgenommenen Leistung zur Erfüllung der Messaufgabe verbraucht werden, dass zum einen Geschwindigkeit und Qualität der Messung optimiert werden. Theoretisch würde also die gesamte Leistung, die dem jeweils anzuzeigenden Messwert entspricht, durch die entsprechend häufige Funktion des Messwertgebers verbraucht. In der Praxis wird aber schon sicherheitshalber immer noch eine gewisse Differenz zwischen zur Verfügung stehender Leistung und zur Erfüllung der Messaufgabe verbrauchter Leistung übrig bleiben, damit kein Leistungsdefizit und damit keine Fehlfunktion des Sensors entstehen kann. Der Überschuss an Leistung wird in der Messeinrichtung in Verlustleistung (Wärme) umgesetzt. Die Summe beider aufgenommener Leistungen muss genau so groß sein, dass der insgesamt vom Sensor aufgenommene Strom einem definierten Wert entspricht. Dieser Wert ist beim Sensor innerhalb einer Stromschleife (4 - 20 mA) durch den aktuell auszugebenden Messwert vorgegeben.

Beim digital kommunizierenden Sensor entspricht beispielsweise der Wert des konstant aufgenommenen Stroms den allgemeinen Vorgaben im Zusammenhang mit dem benutzten Kommunikationsprotokoll.

Zur Lösung der Aufgabe dienen erfindungsgemäß die in den unabhängigen Ansprüchen definierten Merkmalskombinationen.

Vorteilhafte Ausgestaltungen sind in den abhängigen Ansprüchen definiert.

Grundsätzlich wird in den am meisten bevorzugten Ausführungsformen der Erfindung die gewünschte Anpassung der zur Durchführung der Messaufgabe aufgenommenen Leistung an die zur Verfügung stehende Leistung ohne deren Überschreitung dadurch ermöglicht, dass der aktuelle Überschuss an Leistung, der in Verlustleistung umgesetzt werden müsste, bestimmt wird. Nach Ermittlung dieses aktuellen Überschusses ist die Kontrolleinheit des Sensors in der Lage, durch geeignete Maßnahmen bezüglich Art und Häufigkeit der Durchführung der Messzyklen die Leistungsaufnahme der Messeinrichtung an die vorgegebene maximal verfügbare Leistung so anzunähern, dass der Überschuss minimiert wird, ohne eine bestimmte vorgegebene Grenze für den Überschuss zu unterschreiten. (Ideal ist der Überschuss an dieser Grenze also wenigstens annähernd gleich Null.)

Die Bestimmung des aktuellen Überschusses kann entweder durch direkte Messung des überschüssigen Stroms oder der überschüssigen Leistung erfolgen. Es ist aber auch auf indirektem Weg möglich, durch Messung von Strom oder aufgenommener Leistung zur Durchführung der Messaufgabe und Messung von zur Verfügung stehender Leistung bzw. Kenntnis von zur Verfügung stehendem Strom über Differenzbildung den aktuellen Überschuss zu ermitteln. Wählt man den Weg der indirekten Überschussbestimmung, kann man eine wesentliche Vereinfachung bei geringem Nachteil dadurch erreichen, dass auf einzelne Messungen zur Strom- bzw. Leistungsermittlung verzichtet wird und diese durch geeignete Schätzungen sowie Einhaltung größerer Reserven ersetzt werden.

Außerdem ist es oft möglich, sich bei der Ermittlung von zur Durchführung der Messaufgabe aufgenommener Leistung auf die Leistungsaufnahme der Schaltungsteile zu beschränken, die bekanntermaßen am meisten ins Gewicht fallen.

Die Erfindung eignet sich für beliebige Messeinrichtungen für Prozessvariable, sofern diesen Messeinrichtungen extern eine Leistungsaufnahme, meist eine variierende maximale Leistungsaufnahme vorgegeben ist. Dabei handelt es sich beispielsweise um die Vorgabe der Leistungsaufnahme bei Versorgung mittels einer Stromschleife, weil hier jeweils (mit dem anzuzeigenden Messwert variierend) nur soviel Leistung maximal verbraucht werden darf, wie dem Strom entspricht, der zur Anzeige des richtigen Messwertes in den Versorgungsleitungen fließen kann.

Es ist natürlich denkbar, dass sich die Begrenzung der Leistung, die die Messeinrichtung verbrauchen darf, aus anderen Gesichtspunkten ergibt, beispielsweise bei der Verbindung mit einer digitalen Kommunikation oder aus ganz anderen Gründen.

Speziell eignet sich die Erfindung besonders für Sensoren wie beispielsweise Füllstands-Sensoren. Die Erfindung wird im folgenden anhand von zwei Ausführungsformen beschrieben, bei denen es sich einerseits um einen Radar-Füllstandssensor, andererseits um einen Ultraschall-Füllstandssensor handelt. Solche Sensoren werden heute regelmäßig über Stromschleifen oder digitale Kommunikationen betrieben und sind daher den erfindungsgemäß zu überwindenden Schwierigkeiten ausgesetzt.

Eine bevorzugte Realisierung der Erfindung verwendet eine Stromstufe, die generell parallel zu den übrigen Komponenten der Messeinrichtung eingeschaltet wird. Die Stromstufe dient dazu, die Leistung zu verbrauchen ("Verlustleistung"), die übrig bleibt, wenn man von der insgesamt (durch die Messwert-Anzeigefunktion) vorgegebenen Leistung den Leistungsbedarf der Messeinrichtung im Messbetrieb in Abzug bringt. Dieser nicht verbrauchte Leistungs-Überschuss ist, wie schon angegeben, ein Maß für die Reserve, die im System für eine Steigerung der Messleistung noch zur Verfügung steht, ohne dass es zu dem im Stand der Technik (EP 0 687 375) angegebenen Defizit kommt.

Eine solche Stromstufe bietet verschiedene Möglichkeiten zur Messung des Leistungsüberschusses, wie im folgenden anhand von Ausführungsbeispielen noch beschrieben werden wird.

Hierzu kann der momentane Leistungs-Überschuss direkt gemessen werden. Er kann alternativ dazu auch vorausgeschätzt werden. Dazu können bekannte Daten der Messeinrichtung, beispielsweise der relativ große Leistungsverbrauch einzelner Komponenten, herangezogen werden.

Es ist auch nicht immer nötig, eine dauernde Messung oder Berechnung des sich stets ändernden Leistungsbedarfes vorzunehmen. Eine einfachere Lösung besteht darin, den insgesamt zur Verfügung stehenden Bereich, also beispielsweise 4 - 20 mA, in Unterbereiche aufzuteilen, denen jeweils eine bestimmte Häufigkeit der Messung pro Zeiteinheit zugewiesen wird. So lässt sich sehr einfach erreichen, dass in dem Unterbereich, der der höchsten vorgegebenen Leistungsabnahme entspricht, relativ häufig gemessen wird, während in den Unterbereichen, die geringeren verfügbaren Leistungen entsprechen, grundsätzlich entsprechend weniger häufig gemessen wird.

Es muss dann nur noch überwacht werden, in welchem dieser Unterbereiche das System gerade arbeitet, was beispielsweise bei Anschluss einer 4 - 20 mA Stromschleife davon abhängt, welcher Messwert ausgegeben werden muss und welchem Strom dies dann entspricht, um dann die Betriebsweise entsprechend zu wählen.

Der Anschluss der Messeinrichtung an eine digitale Kommunikation, oder eine damit verbundene Stromschleife, ermöglicht völlig analoge Maßnahmen zur Erreichung der gleichen Vorteile.

### Kurze Beschreibung der Zeichnungen

Nachfolgend werden bevorzugte Ausführungsformen der Erfindung am Beispiel erfindungsgemäßer Messeinrichtungen beschrieben. Eine Messeinrichtung besteht dabei immer aus einem gattungsgemäßen Teil, der den Figuren 1, 2 oder 7 entspricht, sowie einer Anbindung an die Versorgung entsprechend den Figuren 3 bis 6 oder 8 bis 13.

### Beschreibung bevorzugter Ausführungsformen

Eine erste beispielhafte Ausführungsform einer erfindungsgemäßen Messanordnung ist ein Radar-Füllstandssensor. Der Sensor misst den Füllstand in einem Behälter. Der gemessene Wert wird entweder über eine Stromschleife mit z. B. 4 - 20 mA oder über eine digitale Kommunikation, z. B. einen Feldbus, weitergegeben.

Figur 1 zeigt einen Teil eines solchen Radar-Sensors 101. Dargestellt ist der gattungsgemäße Teil, der unabhängig davon ist, wie der gemessene Wert weitergegeben ist.

Zur Energieversorgung des Sensors 101 dient ein Netzteil 102, das mit Versorgungsleitungen 14 und 15 mit einer Stromstufe verbunden ist.

Gesteuert wird der Sensor von einem Mikrocontroller 106, dessen Programm sich in einem Programmspeicher 107 befindet. Er verwendet für seine Daten ein EEPROM 109 und ein RAM 108. Der Mikrocontroller steuert das HF-Frontend 103, das Radar-Signale erzeugt, an die Antenne 114 schickt und die empfangenen Signale aufbereitet. Diese Signale werden vom Empfänger 104 aufbereitet und mittels eines A/D-Wandlers 105 digitalisiert an den Mikrocontroller weitergeleitet. Aus den digitalen Signalen bestimmt der Mikrocontroller einen Messwert. Diesen gibt er nach einer eventuellen Umwandlung über eine Steuerleitung 16 weiter an die Stromstufe vgl. weiter unten, die davon abhängig einen Strom einstellt, oder an die digitale Schnittstelle, die den Messwert über eine digitale Kommunikation weitergibt. Die Steuerleitungen 16 und 17 werden dabei als Verbindung zur digitalen Schnittstelle benutzt. Zur Reduktion der aufgenommenen Leistung hat der Mikrocontroller die Möglichkeit, das HF-Frontend, den Empfänger oder andere Schaltungsteile über Stand-by-Signale in einen Ruhezustand mit verminderter Leistungsaufnahme zu versetzen, bzw. diese ganz auszuschalten, wie weiter unten beschrieben. Zur Messung der aktuellen Leistungsaufnahme des Sensors dienen gegebenenfalls Messleitungen 18 - 20 und ein A/D-Wandler 110, der mit dem Mikrocontroller 106 verbunden ist. Der Mikrocontroller hat einen Modus mit verminderter Stromaufnahme. Kondensatoren 111, 112, und 113 mindern die Stromschwankungen, die beim Ein- und Ausschalten der Komponenten entstehen.

Durch Ändern der Dauer und Häufigkeit, mit der der Mikrocontroller die einzelnen Komponenten in den Ruhezustand versetzt, kann er den Leistungsbedarf des Sensors beeinflussen.

Figur 2 zeigt als zweite beispielhafte Ausführungsform einen ähnlich aufgebauten UltraschallSensor.

Zur Energieversorgung des Sensors 201 dient ein Netzteil 202, das mit Versorgungsleitungen 14 und 15 mit einer Strömstufe verbunden ist.

Gesteuert wird der Sensor von einem Mikrocontroller 206, dessen Programm sich in einem Programmspeicher 207 befindet. Er verwendet für seine Daten ein EEPROM 209 und ein RAM 208.

Der Mikrocontroller steuert den Ultraschallsender 203, der Ansteuersignale für den Schallwandler 214 liefert. Der Schallwandler 214 erzeugt dadurch Schallwellen, die ausgesendet und von einem reflektierenden Medium zurückgeworfen werden. Die empfangenen Signale wandelt der Schallwandler in elektrische Signale, die dem Empfänger 204 zugeführt werden. Dieser verstärkt und filtert das Signal, bevor es mittels A/D-Wandler 205 vom Mikrocontroller 206 erfasst wird. Der Mikrocontroller 206 bestimmt daraus einen Messwert, den er nach einer eventuellen Umwandlung über die Steuerleitung 16 an die Stromstufe, die davon abhängig einen Strom einstellt, oder an die digitale Schnittstelle weitergibt, die diesen über eine digitale Kommunikation weiterleitet.

Eine erste bevorzugte Realisierung der erfindungsgemäßen Lösung für die Ausführungsbeispiele gemäß Figuren 1 und 2 ist in Figur 3 dargestellt. Sie dient zur Messung des Leistungsüberschusses, der für die Optimierung des Messeinrichtungsbetriebs jeweils zur Verfügung steht, mittels einer Stromstufe 302.

Die Stromstufe 302 ist bei 11 und 12 mit einer Stromschleife 4 - 20 mA verbunden.

Die Stromstufe 302 ist parallel zur restlichen Schaltung der Messeinrichtung geschaltet. Die Stromstufe überwacht den Summenstrom über den Spannungsabfall an einem Widerstand R301 und hält ihn konstant. Der Strom durch die Stromstufe wird so geregelt, dass der Summenstrom durch den Widerstand R301 konstant bleibt und dem durch die Steuerleitung 16 vorgegebenen Wert entspricht.

Der Strom, der in die Klemmen der Messeinrichtung fließt, teilt sich auf in einen Anteil, der in die Versorgungsleitung 14 fließt, und einen Anteil, der in die Stromstufe 302 fließt. Der Strom durch die Versorgungsleitung 14 wird von der Messeinrichtung zum Arbeiten verwendet, der Strom durch die Stromstufe wird nicht für die Versorgung der Messeinrichtung genutzt, er ist ein Maß für den aktuellen Leistungs-Überschuss. Der Mikrocontroller misst diesen Überschuss, in Figur 3 dargestellt als Spannungsmessung über einen Widerstand R302, und stellt den Stromverbrauch des Sensors so ein, dass immer ein ausreichender, wenn auch möglichst kleiner Überschuss vorhanden ist. Verringert sich der Überschuss, werden Teile der Messeinrichtung z. B. der Sende- und Empfangsbereich, oder auch der gesamte Signalerzeugungs- und Verarbeitungsbereich in einen stromsparenden Ruhezustand versetzt. Es ist möglich, bei entsprechender Verringerung des Überschusses eine zeitweise Aussetzung des Betriebes zu realisieren, wie im Stand der Technik EP 0 687 375 beschrieben.

Dadurch, dass man immer einen kleinen Überschuss fließen lässt, hat die Stromstufe die Möglichkeit, kurzzeitige Schwankungen in der Leistungsbilanz auszugleichen, ohne dass es zu einem Defizit kommt. Schwankungen können z. B. eine kurzzeitig erhöhte Leistungsaufnahme oder eine Schwankung der Versorgungsspannung sein.

Eine exaktere Messung des Leistungsüberschusses ergibt sich, wenn man zusätzlich die Spannung an der Versorgungsleitung + 14 mit Hilfe der Messleitung 19 misst. Man erhält dann durch Multiplikation von Strom und Spannung direkt die überschüssige Leistung.

Figur 4 zeigt alternative Möglichkeiten, die Stromstufe 402 aufzubauen. Sie befindet sich hier in Reihe zu den Versorgungsleitungen 14, 15. Ihr ist eine Z-Diode 403 alternativ eine elektronische Schaltung, die eine variable Stromaufnahme abhängig von der Spannung besitzt nachgeschaltet. Die elektronische Schaltung ist üblicherweise zu bevorzugen. Wie oben, gemäß Figur 3, wird auch hier der Summenstrom der kompletten Messeinrichtung über einen Widerstand R401 gefühlt und dementsprechend geregelt. Der Strom teilt sich nach der Stromstufe auf in einen Teil, der zur Versorgung der Messeinrichtung verwendet wird Versorgungsleitung + 14 und einen überschüssigen Teil, der von der Z-Diode aufgenommen wird. Die Messung des Überschusses geschieht über den Spannungsabfall über einem Widerstand R402, da der Strom durch R402 ein Maß für den aktuellen Leistungs-Überschuss ist.

Die Bestimmung des Leistungsüberschusses wird genauer, wenn man zusätzlich die Spannung an der Versorgungsleitung + 14 mit der Messleitung 18 misst.

In Figur 13 ist eine gegenüber Figur 4 verbesserte Schaltung dargestellt. Eine Stromstufe 1302 ist in Reihe zu den Versorgungsleitungen geschaltet. Ihr ist eine Schaltung 1303 nachgeschaltet, die überschüssige Leistung aufnimmt. Dazu fühlt sie die Spannung an der Versorgungsleitung + 14 und mit Hilfe eine Leitung 1304 die Spannung vor der Stromstufe. Die Schaltung 1303 nimmt dabei genau so viel Strom auf, dass der Spannungsabfall über der Stromstufe 1302 zur Verringerung von Verlustleistung möglichst klein wird, aber groß genug bleibt, so dass die Stromstufe den Strom konstant halten kann, auch wenn Schwankungen der Versorgungsspannungen oder der Stromaufnahme des Sensors auftreten. Ein Maß für die überschüssige Leistung ergibt sich daher aus dem Strom durch die Schaltung 1303, der z. B. über den Spannungsabfall an R1302 mit Hilfe der Messleitung 20 gemessen wird.

Die Bestimmung des Leistungsüberschusses wird genauer, wenn man zusätzlich die Spannung an der Versorgungsleitung + 14 mit der Messleitung 18 misst.

In Figur 5 ist eine Stromstufe 502 vergleichbar zu der in Figur 3 gezeigt. Im Unterschied dazu wird hier der momentane Leistungs-Überschuss nicht direkt gemessen. Über einen Widerstand R502 wird der Strombedarf der Messeinrichtung ermittelt. Aus der Differenz zwischen dem bekannten Strom, der in der Stromschleife fließt, und dem Strombedarf der Messeinrichtung durch R502 lässt sich ein Maß für den Überschuss ableiten. Auch hier kann die überschüssige Leistung genauer durch eine zusätzliche Messung der an der Versorgungsleitung + 14 zur Verfügung stehenden Spannung mittels Messleitung 19 ermittelt werden.

Figur 6 stellt eine Stromstufe 602 dar, ähnlich Figur 4. Im Unterschied zur Messeinrichtung nach Figur 4 wird hier jedoch nicht direkt der Überschuss gemessen, sondern die Eingangsleistung an den Klemmen der Messeinrichtung und die Leistungsaufnahme, die die Messeinrichtung zur Versorgung benötigt, bestimmt. Die Eingangsleistung ergibt sich aus dem bekannten Strom, der in der Stromschleife fließt, und der über Messleitung 19 gemessenen Eingangsspannung. Die Leistungsaufnahme, die die Messeinrichtung zur Versorgung benötigt, wird aus dem Strom durch R602 und der über Messleitung 18 gemessenen Spannung der Versorgung + 14 bestimmt. Die Differenz beider Leistungen ist ein Maß für den aktuell anstehenden Überschuss an Leistung.

Häufig ist der Leistungsverbrauch der Messeinrichtung 101, 102 im wesentlichen bestimmt durch ein oder mehrere große Verbraucher. Erhält man eine Information über den Leistungsverbrauch dieser Komponenten, kann man eine Aussage über den Leistungsverbrauch der Messeinrichtung machen, indem man z. B. für den unbekannten Leistungsverbrauch der anderen Komponenten einen Worst-Case-Wert annimmt . Zusätzlich wird die zur Verfügung stehende Leistung bestimmt, wie z. B. in den Figuren 3 bis 6 dargestellt und daraus der Leistungs-Überschuss bestimmt. Anhand des Leistungsüberschusses bestimmt der Mikrocontroller, ob Teile der Messeinrichtung in den besagten Ruhezustand versetzt werden müssen, um den Leistungsverbrauch der Messeinrichtung zu steuern. Figur 7 zeigt hierfür als weitere bevorzugte Ausführungsform der Erfindung einen Radar-Sensor, der mit Hilfe einer Messleitung 715 eine Aussage über die Leistungsaufnahme des Empfängers 704 erhält. Ob der Sensor hierbei mittels einer Stromschleife oder einer digitalen Kommunikation versorgt wird, ist unerheblich. Bei einem Ultraschallsensor oder einem Sensor mit am Seil geführtem Radar ist das gleiche Vorgehen durchführbar. Wichtig ist hierbei nur, einen oder mehrere Hauptverbraucher auszumachen, deren aktueller Leistungsbedarf bestimmt wird.

Es ist möglich, die oben beschriebenen Einrichtungen zu vereinfachen. Solche Ausführungsformen der Erfindung werden nun anhand Figuren 8 und 9 erläutert.

Für eine grobe Aussage, wie viel Überschuss momentan vorhanden ist, kann es ausreichen, nur die zur Verfügung stehende Leistung zu ermitteln. Diese lässt sich z. B. aus Eingangsstrom und Eingangsspannung bestimmen. Der Eingangsstrom ist bekannt, da er vom Mikrocontroller über die Steuerleitung 16 der Stromstufe vorgegeben wird, die Eingangsspannung wird, wie in den Figuren 8 und 9 gezeigt, mittels einer Messleitung 18 gemessen. Abhängig von der ermittelten zur Verfügung stehenden Leistung können nun die Ruhezustände der einzelnen Komponenten dazu verwendet werden, die aufgenommene Leistung des Sensors der zur Verfügung stehenden Leistung so anzupassen, dass immer ein gewisser Leistungs-Überschuss bestehen bleibt.

Eine hierauf aufbauende Vereinfachung besteht darin, die Eingangsspannung nicht zu messen, die Messleitung 18 in den Figuren 8 und 9 ist dann nicht notwendig. Anhand des eingestellten Stromes, der nicht gemessen werden muss, da er vom Mikrocontroller über die Steuerleitung 16 der Stromstufe vorgegeben wird, kann man eine Aussage über die zur Verfügung stehende Leistung treffen. Bei maximalem Strom, z. B. 20 mA, steht selbst bei minimaler Spannung relativ viel Leistung zur Verfügung, erst bei relativ kleinen Strömen, z. B. nahe 4 mA, kann wenig Leistung zur Verfügung stehen. Es reicht daher aus, die Steuerung der Ruhezustände nur abhängig vom eingestellten Strom auszurichten und die Dauer und Häufigkeit, mit der die Ruhezustände aktiviert werden, so einzustellen, dass auch bei minimaler Eingangsspannung und maximalem Leistungsverbrauch der einzelnen Komponenten die zur Verfügung stehende Leistung nicht überschritten wird.

Weitere erfindungsgemäß bevorzugte Vereinfachungen zeigen die Figuren 10 und 11. Hier wird nur der momentan benötigte Strom als Spannungsabfall über den Widerstand R1002 mit Hilfe der Messleitung 18 bzw. über R1102 mit Hilfe der Messleitung 20 gemessen. Der Mikrocontroller kann diesen Strom durch Steuerung der Ruhezustände so regeln, dass er immer unter dem aktuell zur Verfügung stehenden Strom bleibt.

Ausgehend von Figur 7 ist es möglich als weitere Vereinfachung nur den Leistungsbedarf eines oder mehrerer Hauptverbraucher zu bestimmen und davon abhängig die Ruhezustände der Komponenten zu steuern, ohne die zur Verfügung stehende Leistung zu bestimmen.

Bei Messeinrichtungen mit Anschluss an eine digitale Kommunikation, z. B. einem Feldbus, stellen sich ähnliche Ansprüche an die Messeinrichtung. Der Strom, den die Messeinrichtung dem digitalen Bus entnehmen darf, muss konstant sein, er ist üblicherweise fest eingestellt. Auch hier gibt es die Notwendigkeit, die Leistungsaufnahme der Messeinrichtung dem Leistungsangebot anzupassen. Die Art und Weise, wie dies zu realisieren ist, entspricht den bisherigen Ausführungen. Es ist lediglich zu beachten, dass der Strom durch die Stromstufe nicht vom Messwert abhängt, sondern üblicherweise fest eingestellt ist.

Beispielhaft ist in Figur 12 ein Teil einer solchen Messeinrichtung dargestellt. Die Stromstufe 1202 hält den Strom in Zeiten, wenn keine Kommunikation stattfindet, konstant. Zum Senden digitaler Signale erhält die digitale Schnittstelle 1203 über die Steuerleitung 16 vom Mikrocontroller Daten, die sie in modulierter Form an die Stromstufe weitergibt, welche den Strom entsprechend verändert. Die Art der Modulation hängt von den Spezifikationen der verwendeten digitalen Kommunikation ab. Daten werden empfangen, indem die Signale an der Versorgungsleitung + 14 oder an der Stromstufe 1202 von der digitalen Schnittstelle 1203 erkannt und demoduliert über die Steuerleitung 17 an den Mikrocontroller weitergeleitet werden. Die Messung des Überschusses wird, wie in Figur 3 bereits dargelegt, realisiert, indem der Spannungsabfall über R1202 mit der Messleitung 18 gemessen wird oder zusätzlich die Spannung an der Versorgungsleitung + 14 mit der Messleitung 19. Genauso sind die anderen bisher beschriebenen Verfahren auf Messeinrichtungen mit digitaler Kommunikation anwendbar.

## Patentansprüche

1. Messeinrichtung zur Messung einer Prozessvariablen bei vorgegebener maximaler Leistungsaufnahme durch die Messeinrichtung, aufweisend
eine Regelungseinrichtung (302, 402, 502, 602, 802, 902, 1002, 1102, 1202, 1302; 403, 603, 903, 1103, 1203, 1303; 106, 206, 706) zur Regelung des Messbetriebs der Messeinrichtung in Anpassung an die vorgegebene Leistungsaufnahme, und wobei
die Regelungseinrichtung (302, 402, 502, 602, 802, 902, 1002, 1102, 1202, 1302; 403, 603, 903, 1103, 1203, 1303; 106, 206, 706) die Leistungsaufnahme für den Messbetrieb der Messeinrichtung (101, 201, 301, 401, 501, 601, 701, 801, 901, 1001, 1101, 1201, 1301) derart regelt, dass
die Regelungseinrichtung (302, 402, 502, 602, 802, 902, 1002, 1102, 1202, 1302; 403, 603, 903, 1103, 1203, 1303; 106, 206, 706) diese Leistungsaufnahme der vorgegebenen Leistungsaufnahme annähert, ohne die vorgegebene Leistungsaufnahme zu überschreiten, wobei
die vorgegebene Leistungsaufnahme durch einen vorgegebenen Strom bestimmt ist, und wobei
die Regelungseinrichtung (302, 402, 502, 602, 802, 902, 1002, 1102, 1202, 1302; 403, 603, 903, 1143,1203, 1303; 106, 206, 706) den Leistungsbedarf für den Messbetrieb der Messeinrichtung abhängig vom vorgegebenen Strom einstellt, und
wobei die Regelungseinrichtung einen Leistungsüberschuß mißt oder vorausschätzt, um den die vorgegebene Leistungsaufnahme der Meßeinrichtung die Leistungsaufnahme für den Meßbetrieb übersteigt, und nach Ermittlung des aktuellen Leistungsüberschusses durch Art und Häufigkeit der Durchführung von Meßzyklen die Leistungsaufnahme der Meßeinrichtung an die vorgegebene Leistungsaufnahme so annähert, daß der Leistungsüberschuß minimiert wird, und
wobei die Regelungseinrichtung bei einer Verringerung des Leistungsüberschusses die Häufigkeit der Durchführung der Meßzyklen erniedrigt und bei einer Erhöhung des Leistungsüberschusses die Häufigkeit der Durchführung der Meßzyklen erhöht

2. Messeinrichtung nach Anspruch 1, bei der die vorgegebene Leistungsaufnahme weiterhin durch eine vorgegebene Versorgungsspannung bestimmt ist.

3. Messeinrichtung nach Anspruch 2, bei der die Regelungseinrichtung (302, 402, 502, 602, 802, 902, 1002, 1102, 1202, 1302; 403, 603, 903, 1103, 1203, 1303; 106, 206, 706) den Leistungsbedarf für den Messbetrieb der Messeinrichtung abhängig vom vorgegebenen Strom und von der Versorgungsspannung einstellt.

4. Messeinrichtung nach Anspruch 1, bei der die Regelungseinrichtung (3 02, 402, 502, 602, 802, 902, 1002, 1102, 1202, 1302; 403, 603, 903, 1103, 1203, 1303; 106, 206, 706) den Leistungsbedarf für den Messbetrieb der kompletten Messeinrichtung oder wenigstens eines Hauptverbrauchers (704) der Messeinrichtung (701) misst oder vorausschätzt und den Messbetrieb entsprechend dem Ergebnis regelt.

5. Messeinrichtung nach einem der Ansprüchen 1 - 4, bei der die Messeinrichtung zum Anschluss an eine Stromschleife (11, 12)wie beispielsweise eine 4 - 20 mA Stromschleife ausgebildet ist.

6. Messeinrichtung nach einem der Ansprüchen 1 - 5, bei der die Messeinrichtung zum Anschluss an eine digitale Kommunikation ausgebildet ist.

7. Messeinrichtung nach einem der Ansprüche 1 - 6, zum Anschluss an eine Stromschleife (11, 12) mit einem Mikroprozessor (106, 206, 706), einem Programmspeicher (107, 207, 707), der ein Programm zur Ausführung durch den Mikroprozessor (106, 206, 706) speichert, einem oder mehreren EEPROM- und/oder RAM-Bausteinen (108, 208, 708; 109, 209, 709), Schaltungselementen (103, 104; 203, 204; 703, 704), die einen Betriebsmodus und einen stromsparenden Ruhezustand besitzen, und einer vom Mikroprozessor (106, 206, 706) gesteuerten Stromstufe (302, 402, 502, 602, 802, 902, 1002, 1102, 1302), die die Größe eines in der Stromschleife fließenden Stromes derart regelt, dass sie auf vorgegebene Weise mit der Größe des Messwertes der Prozessvariablen korreliert, indem sie eine die Größe des Messwertes übertreffende Überschussleistung in der Stromstufe in Verlustleistung umsetzt, wobei abhängig vom eingestellten Strom durch die Stromschleife oder abhängig vom eingestellten Strom durch die Stromschleife und von der Versorgungsspannung die Ausführung des Messprogramms vom Mikroprozessor (106, 206, 706) unterbrochen wird.

8. Messeinrichtung nach Anspruch 7, bei der abhängig vom eingestellten Strom der Stromschleife oder abhängig vom eingestellten Strom der Stromschleife und von der an der Messeinrichtung anliegenden Versorgungsspannung die Anzahl der Messzyklen pro Zeitintervall vom Mikroprozessor (106, 206, 706) eingestellt wird.

9. Messeinrichtung nach einem der Ansprüche 1 -6, zum Anschluss an eine Stromschleife (11, 12) mit einem Mikroprozessor (106, 206, 706), einem Programmspeicher (107, 207, 707), der ein Programm zur Ausführung durch den Mikroprozessor speichert, einem oder mehreren EEPROM- und/oder RAM-Bausteinen (108, 208, 708; 109, 209, 709), Schaltungselementen (103, 104; 203, 204; 703, 704), die einen Betriebsmodus und einen stromsparenden Ruhezustand besitzen, und einer vom Mikroprozessor gesteuerten Stromstufe (302, 402, 502, 1302), die die Größe eines in der Stromschleife fließenden Stromes derart regelt, dass sie auf bestimmte vorgegebene Weise mit der Größe des Messwertes der Prozessvariablen korreliert, indem sie eine die Größe des Messwertes übertreffende Überschussleistung in der Stromstufe in Verlustleistung umsetzt, wobei die in der Stromstufe (302, 402, 502, 1302) in Verlustleistung umgesetzte Überschussleistung gemessen wird und, falls diese Überschussleistung über einem bestimmten vorgegebenen Wert liegt, die Anzahl der Messzyklen pro Zeitintervall vom Mikroprozessor erhöht wird, und, falls die Überschussleistung unter einem bestimmten vorgegebenen Wert liegt, die Anzahl der Messzyklen pro Zeitintervall vom Mikroprozessor erniedrigt wird.

10. Messeinrichtung nach einem der Ansprüche 1-6, die zum Anschluss an eine digitale Kommunikation (8, 9) ausgebildet ist, aufweisend: einen Mikroprozessor (106, 206, 706), einen Programmspeicher (107, 207, 707), der ein Programm zur Ausführung durch den Mikroprozessor speichert, einen oder mehrere EEPROM- und/oder RAM-Bausteine (108, 208, 708; 109, 209, 709), Schaltungselemente (103, 104; 203, 204; 703, 704), die einen Betriebsmodus und einen stromsparenden Ruhezustand besitzen, und eine vom Mikroprozessor gesteuerte Stromstufe (1202), wobei abhängig von der Versorgungsspannung die Ausführung des Messprogramms vom Mikroprozessor unterbrochen wird.

11. Messeinrichtung nach Anspruch 10, bei der abhängig von der Versorgungsspannung die Anzahl der Messzyklen pro Zeitintervall vom Mikroprozessor eingestellt wird.

12. Messeinrichtung nach einem der Ansprüche 1-6, die zum Anschluss an eine digitale Kommunikation (8, 9) ausgebildet ist, aufweisend: einen Mikroprozessor (106, 206, 706), einen Programmspeicher (107, 207, 707), der ein Programm zur Ausführung durch den Mikroprozessor speichert, einen oder mehrere EEPROM- und/oder RAM-Bausteine (108, 208, 708; 109, 209, 709), Schaltungselemente (103, 104; 203, 204; 703, 704), die einen Betriebsmodus und einen stromsparenden Ruhezustand besitzen, und eine vom Mikroprozessor (106, 206, 706) gesteuerte Stromstufe (1202), die eine Überschussleistung in der Stromstufe in Verlustleistung umsetzt, wobei die in der Stromstufe (1202) in Verlustleistung umgesetzte Überschussleistung gemessen wird und, falls diese Überschussleistung über einem bestimmten vorgegebenen Wert liegt, die Anzahl der Messzyklen pro Zeitintervall vom Mikroprozessor (106, 206, 706) erhöht wird, und, falls die Überschussleistung unter einem bestimmten vorgegebenen Wert liegt, die Anzahl der Messzyklen pro Zeitintervall vom Mikroprozessor(106, 206, 706) erniedrigt wird.

13. Verfahren zum Regeln einer Messeinrichtung zur Messung einer Prozessvariablen bei vorgegebener, maximaler Leistungsaufnahme durch die Messeinrichtung, aufweisend Bestimmen der vorgegebenen Leistungsaufnahme durch einen vorgegebenen Strom, Messen oder vorausschätzen eines aktuellen Leistungsüberschusses, der in der Messeinrichtung in Verlustleistung umgesetzt werden müsste,
Einstellen der Leistungsaufnahme für den Messbetrieb der Messeinrichtung abhängig vom vorgegebenen Strom durch regeln von Art und Häufigkeit der Durchführung von Messzyklen so dass die Leistungsaufnahme der Messeinrichtung an die vorgegebene Leistungsaufnahme angenähert wird, ohne diese zu überschreiten und so, dass der Leistungsüberschuß minimiert wird, und
wobei die Häufigkeit der Durchführung der Meßzyklen bei einer Verringerung des Leistungsüberschusses erniedrigt wird und bei einer Erhöhung des Leistungsüberschusses die Häufigkeit der Durchführung der Meßzyklen erhöht wird.

14. Verfahren nach Anspruch 13, wobei
der aktuelle Leistungsuberschuss durch direkte Messung des überschüssigen Stroms bestimmt wird.

15. Verfahren nach Anspruch 13, wobei
der aktuelle Leistungsüberschuss durch direkte Messung der überschüssigen Leistung bestimmt wird.

16. Verfahren nach Anspruch 13, wobei
der aktuelle Leistungsüberschuss indirekt durch Messung von Strom oder aufgenommener Leistung zur Durchführung der Messaufgabe und Messung von zur Verfügung stehender Leistung bestimmt wird.

17. Verfahren nach Anspruch 16, wobei
zur Ermittlung der zur Durchführung der Messaufgabe aufgenommener Leistung nur die Leistungsaufnahme derjenigen Schaltungsteile berücksichtigt wird, die bekanntermaßen am meisten ins Gewicht fallen.

## Claims

1. A measurement device for measuring a process variable using a specified maximum power consumption by measurement device, comprising
a control device (302, 402, 502, 602, 802, 902, 1002, 1102, 1202, 1302; 403, 603, 903, 1103, 1203, 1303; 106, 206, 706) for controlling the measurement operation of the measurement device for an adaption to the specified power consumption, wherein
the control device (302, 402, 502, 602, 802, 902, 1002, 1102, 1202, 1302; 403, 603, 903, 1103, 1203, 1303; 106, 206, 706) controls the power consumption for the measurement operation of the measurement device (101, 201, 301, 401, 501, 601, 701, 801, 901, 1001, 1101, 1201, 1301) such that the control device (302, 402, 502, 602, 802, 902, 1002, 1102, 1202, 1302; 403, 603, 903, 1103, 1203, 1303; 106, 206, 706) causes this power consumption to approach the specified power consumption without exceeding the specified power consumption, wherein
the specified power consumption is defined by a specified current, and wherein the control device (302, 402, 502, 602, 802, 902, 1002, 1102, 1202, 1302; 403, 603, 903, 1103, 1203, 1303; 106, 206, 706) adjusts the power demand for the measurement operation of the measurement device depending on the specified current, and
wherein the control device measures or estimates a power excess by means of which the specified power consumption of the measurement device exceeds the power consumption for the measurement operation, and after determining the actual power excess causes the power consumption of the measurement device to approach the specified power consumption by means of the type and the frequency of the execution of the measurement cycle, such that the power excess is minimized, and
wherein the control device decreases the frequency of the execution of the measurement cycle for a reduction of the power excess and increases the frequency of the execution of the measurement cycle for an increase of the power excess.

2. The measurement device according to claim 1, wherein the specified power consumption is further defined by specified a supply voltage.

3. The measurement device according to claim 2, wherein the control device (302, 402, 502, 602, 802, 902, 1002, 1102, 1202, 1302; 403, 603, 903, 1103, 1203, 1303; 106, 206, 706) adjusts the power consumption for the measurement operation of the measurement device depending on the specified current and the supply voltage.

4. The measurement device according to claim 1, wherein the control device (302, 402, 502, 602, 802, 902, 1002, 1102, 1202, 1302; 403, 603, 903, 1103, 1203, 1303; 106, 206, 706) measures or estimates the power demand for the measurement operation of one of the complete measurement device or at least for a main power user (704) of the measurement device (701) and controls the measurement operation according to the result.

5. The measurement device of any of claims 1 to 4, wherein the measurement device is operably connectable to a current loop (11, 12), for example to a 4-20 mA current loop.

6. The measurement device of any of claims 1 to 5, wherein the measurement device is operably connectable to a digital communication.

7. The measurement device of any of claims 1 to 6, for being operably connected to a current loop (11, 12) comprising a processor (106, 206, 706), a program memory storing (107, 207, 707) a program for execution by the microprocessor (106, 206, 706), one or more EEPROM components and/or RAM components (108, 208, 708; 109, 209, 709), circuit elements (103, 104; 203, 204; 703, 704) that have an operation mode and a current-saving sleep mode, a current step generator (302, 402, 502, 602, 802, 902, 1002, 1102, 1202, 1302) that is controlled by the microprocessor (106, 206, 706) and that regulates the magnitude of the current flowing in the current loop so that it is correlated to a measured value of the process variable in a specified manner, wherein excess power that exceeds the magnitude of the measured value is converted into dissipation power in the current step generator,
wherein the execution of the measurement program is interrupted by the microprocessor (106, 206, 706) depending on the adjusted current through the current loop or depending on the adjusted current through the current loop and the supply voltage.

8. Measurement device according to claim 7, wherein the number of measurement cycles per time interval is adjusted by the microprocessor (106, 206, 706) depending on the adjusted current through the current loop or depending on the adjusted current through the current loop and the supply voltage.

9. The measurement device of any of claims 1 to 6, for being operably connected to a current loop (11, 12) comprising a microprocessor (106, 206, 706), a program memory storing (107, 207, 707) a program for execution by the microprocessor, one or more EEPROM components and/or RAM components (108, 208, 708; 109, 209, 709), circuit elements (103, 104; 203, 204; 703, 704) that have an operation mode and a current-saving sleep mode, a current step generator (302, 402, 502, 1302) that is controlled by the microprocessor and that regulates the magnitude of the current flowing in the current loop so that it is correlated to a measured value of the process variable in a specified manner, wherein excess power that exceeds the magnitude of the measured value is converted into dissipation power in the current step generator,
wherein the excess power converted in the current step generator (302, 402, 502, 1302) into dissipation power is measured, and if this excess power is greater than a certain specified value, the number of measurement cycles per time interval in the microprocessor is increased, and if the excess power is less than a certain specified value, the number of measurement cycles per time interval is decreased.

10. The measurement device of any of claims 1 to 6 and configured for being operably connected to a digital communication (8, 9), comprising a microprocessor (106, 206, 706), a program memory storing (107, 207, 707) a program for execution by the microprocessor, one or more EEPROM components and/or RAM components (108, 208, 708; 109, 209, 709), circuit elements (103, 104; 203, 204; 703, 704) that have an operation mode and a current-saving sleep mode, a current step generator (1202)that is controlled by the microprocessor, wherein depending on the supply voltage the execution of the measurement program is interrupted by the microprocessor.

11. The measurement device of claim 10, wherein depending on the supply voltage the number of measurement cycles per time interval is adjusted by the microprocessor.

12. The measurement device of any of claims 1 to 6 and configured for being operably connected to digital communication (8, 9), comprising: a microprocessor (106, 206, 706), a program memory storing (107, 207, 707) a program for execution by the microprocessor, one or more EEPROM components and/or RAM components (108, 208, 708; 109, 209, 709), circuit elements (103, 104; 203, 204; 703, 704) that have an operation mode and a current-saving sleep mode, a current step generator (1202) that is controlled by the microprocessor (106, 206, 706) and that regulates the magnitude of the current flowing in the current loop so that it is correlated to a measured value of the process variable in a specified manner, wherein excess power that exceeds the magnitude of the measured value is converted into dissipation power in the current step generator,
wherein the excess power converted in the current step generator (1202) into dissipation power is measured, and if this excess power is greater than a certain specified value, the number of measurement cycles per time interval in the microprocessor (106, 206, 706) is increased, and if the excess power is less than a certain specified value, the number of measurement cycles per time interval is decreased by the microprocessor (106, 206, 706).

13. Method of controlling a measurement device for measuring a process variable using a specified maximum power consumption by the measurement device, comprising
determining the specified power consumption by means of a current,
measuring or estimating an actual power excess which should be converted in the measurement device into dissipation power,
adjusting the power consumption for the measurement operation of the measurement device depending on the specified current by means of controlling the type and the frequency of the execution of the measurement cycle such that the power consumption approaches the specified power consumption without exceeding the specified power consumption such that the power excess is minimized, and
wherein the frequency of the execution of the measurement cycle is decreased for a reduction of the power excess and the frequency of the execution of the measurement cycle is increased for an increase of the power excess.

14. Method according to claim 13, wherein the actual power excess is determined by a direct measurement of the excess current.

15. Method according to claim 13, wherein the actual power excess is determined by a direct measurement of the excess power.

16. Method according to claim 13, wherein the actual power excess is indirectly determined by a measurement of the current or of the consumed power for conducting the measurement task and a measurement of the available power.

17. Method according to claim 16, wherein for determining the consumed power for conducting the measurement task only the power consumption of circuit elements is taken into account, which as is known contribute most of all.

## Revendications

1. Dispositif de mesure d'une variable de processus pour une puissance absorbée prédéfinie, maximale, par le dispositif de mesure, comprenant
un dispositif de régulation (302, 402, 502, 602, 802, 902, 1002, 1102, 1202, 1302 ; 403, 603, 903, 1103, 1203, 1303 ; 106, 206, 706) pour réguler l'opération de mesure du dispositif de mesure en adaptation à la puissance absorbée prédéfinie, et
le dispositif de régulation (302, 402, 502, 602, 802, 902, 1002, 1102, 1202, 1302 ; 403, 603, 903, 1103, 1203, 1303 ; 106, 206, 706) réglant la puissance absorbée pour l'opération de mesure du dispositif de mesure (101, 201, 301, 401, 501, 601, 701, 801, 901, 1001, 1101, 1201, 1301) de telle sorte que
le dispositif de régulation (302, 402, 502, 602, 802, 902, 1002, 1102, 1202, 1302 ; 403, 603, 903, 1103, 1203, 1303 ; 106, 206, 706) approche cette puissance absorbée de la puissance absorbée prédéfinie, sans dépasser par le haut la puissance absorbée prédéfinie,
la puissance absorbée prédéfinie étant déterminée par un courant prédéfini, et
le dispositif de régulation (302, 402, 502, 602, 802, 902, 1002, 1102, 1202, 1302 ; 403, 603, 903, 1103, 1203, 1303 ; 106, 206, 706) réglant la puissance requise pour l'opération de mesure du dispositif de mesure en fonction du courant prédéfini, et
le dispositif de régulation mesurant ou évaluant à l'avance un excédent de puissance, dont la puissance absorbée prédéfinie du dispositif de mesure dépasse par le haut la puissance absorbée pour l'opération de mesure et, après détermination de l'excédent de puissance à un instant donné, approche par le type et la fréquence de la mise en oeuvre des cycles de mesure la puissance absorbée du dispositif de mesure de la puissance absorbée prédéfinie, de sorte que l'excédent de puissance est minimisé, et
le dispositif de régulation, en présence d'une réduction de l'excédent de puissance, abaissant la fréquence de la mise en oeuvre des cycles de mesure et, en présence d'une hausse de l'excédent de puissance, élevant la fréquence de la mise en oeuvre des cycles de mesure.

2. Dispositif de mesure selon la revendication 1, dans lequel la puissance absorbée prédéfinie est en outre déterminée par une tension d'alimentation prédéfinie.

3. Dispositif de mesure selon la revendication 2, dans lequel le dispositif de régulation (302, 402, 502, 602, 802, 902, 1002, 1102, 1202, 1302 ; 403, 603, 903, 1103, 1203, 1303 ; 106, 206, 706) règle la puissance requise pour l'opération de mesure du dispositif de mesure en fonction du courant prédéfini et de la tension d'alimentation.

4. Dispositif de mesure selon la revendication 1, dans lequel le dispositif de régulation (302, 402, 502, 602, 802, 902, 1002, 1102, 1202, 1302 ; 403, 603, 903, 1103, 1203, 1303 ; 106, 206, 706) mesure ou évalue à l'avance la puissance requise pour l'opération de mesure du dispositif de mesure complet ou d'au moins un consommateur principal (704) du dispositif de mesure (701) et règle l'opération de mesure en conformité avec le résultat.

5. Dispositif de mesure selon l'une des revendications 1 - 4, dans lequel le dispositif de mesure est réalisé pour la connexion à une boucle de courant (11, 12), telle que par exemple une boucle de courant 4 - 20 mA.

6. Dispositif de mesure selon l'une des revendications 1 - 5, dans lequel le dispositif de mesure est réalisé pour la connexion à une communication numérique.

7. Dispositif de mesure selon l'une des revendications 1 - 6 pour la connexion à une boucle de courant (11, 12), comprenant un microprocesseur (106, 206, 706), une mémoire de programme (107, 207, 707), qui mémorise un programme pour l'exécution par le microprocesseur (106, 206 , 706), un ou plusieurs composants EEPROM et/ou RAM (108, 208, 708 ; 109, 209, 709), des éléments de circuit (103, 104 ; 203, 204 ; 703, 704), qui présentent un mode opérationnel et un état de repos à faible consommation de courant, et un niveau de courant (302, 402, 502, 602, 802, 902, 1002, 1102, 1302) contrôlé par le microprocesseur (106, 206, 706), qui règle la valeur d'un courant passant dans la boucle de courant de telle sorte qu'il la met en corrélation, de manière prédéfinie, avec la valeur de mesure des variables de processus, en convertissant en dissipation de puissance une puissance excédentaire, dépassant la valeur de mesure dans le niveau de courant, l'exécution du programme de mesure par le microprocesseur (106, 206, 706) étant interrompue en fonction du courant réglé par la boucle de courant ou en fonction du courant réglé par la boucle de courant et de la tension d'alimentation.

8. Dispositif de mesure selon la revendication 7, dans lequel le nombre des cycles de mesure par intervalle de temps est réglé par le microprocesseur (106, 206, 706) en fonction du courant réglé de la boucle de courant ou en fonction du courant réglé de la boucle de courant et de la tension d'alimentation appliquée aux bornes du dispositif de mesure.

9. Dispositif de mesure selon l'une des revendications 1 - 6 pour la connexion à une boucle de courant (11, 12), comprenant un microprocesseur (106, 206, 706), une mémoire de programme (107, 207, 707), qui mémorise un programme pour l'exécution par le microprocesseur, un ou plusieurs composants EEPROM et/ou RAM (108, 208, 708 ; 109, 209, 709), des éléments de circuit (103, 104 ; 203, 204 ; 703, 704), qui présentent un mode opérationnel et un état de repos à faible consommation de courant, et un niveau de courant (302, 402, 502, 1302) contrôlé par le microprocesseur, qui règle la valeur d'un courant passant dans la boucle de courant de telle sorte qu'il la met en corrélation, de manière prédéfinie, avec la valeur de mesure des variables de processus, en convertissant en dissipation de puissance une puissance excédentaire, dépassant la valeur de mesure dans le niveau de courant, la puissance excédentaire, convertie dans le niveau de courant (302, 402, 502, 1302) en dissipation de puissance étant mesurée et, si cette puissance excédentaire se situe au-dessus d'une valeur prédéfinie déterminée, le nombre des cycles de mesure par intervalle de temps est élevé par le microprocesseur et, si la puissance excédentaire se situe au-dessous d'une valeur prédéfinie déterminée, le nombre des cycles de mesure par intervalle de temps est abaissé par le microprocesseur.

10. Dispositif de mesure selon l'une des revendications 1 - 6, réalisé pour la connexion à une communication numérique (8, 9), comprenant : un microprocesseur (106, 206, 706), une mémoire de programme (107, 207, 707), qui mémorise un programme pour l'exécution par le microprocesseur, un ou plusieurs composants EEPROM et/ou RAM (108, 208, 708 ; 109, 209, 709), des éléments de circuit (103, 104 ; 203, 204 ; 703, 704), qui présentent un mode opérationnel et un état de repos à faible consommation de courant, et un niveau de courant (1202) contrôlé par le microprocesseur, l'exécution du programme de mesure par le microprocesseur étant interrompue en fonction de la tension d'alimentation.

11. Dispositif de mesure selon la revendication 10, dans lequel le nombre des cycles de mesure par intervalle de temps est réglé par le microprocesseur en fonction de la tension d'alimentation.

12. Dispositif de mesure selon l'une des revendications 1 - 6, réalisé pour la connexion à une communication numérique (8, 9), comprenant : un microprocesseur (106, 206, 706), une mémoire de programme (107, 207, 707), qui mémorise un programme pour l'exécution par le microprocesseur, un ou plusieurs composants EEPROM et/ou RAM (108, 208, 708 ; 109, 209, 709), des éléments de circuit (103, 104 ; 203, 204 ; 703, 704), qui présentent un mode opérationnel et un état de repos à faible consommation de courant, et un niveau de courant (1202) contrôlé par le microprocesseur (106, 206, 706), qui convertit une puissance excédentaire dans le niveau de courant en dissipation de puissance, la puissance excédentaire, convertie dans le niveau de courant (1202) en dissipation de puissance, étant mesurée et, si cette puissance excédentaire se situe au-dessus d'une valeur prédéfinie déterminée, le nombre des cycles de mesure par intervalle de temps est élevé par le microprocesseur (106, 206, 706) et, si la puissance excédentaire se situe au-dessous d'une valeur prédéfinie déterminée, le nombre des cycles de mesure par intervalle de temps est abaissé par le microprocesseur (106, 206, 706).

13. Procédé de réglage d'un dispositif de mesure d'une variable de processus pour une puissance absorbée maximale, prédéfinie, par le dispositif de mesure, comprenant la détermination de la puissance absorbée prédéfinie par un courant prédéfini, la mesure ou l'évaluation à l'avance d'un excédent de puissance à un instant donné, qui devrait être converti dans le dispositif de mesure en dissipation de puissance, le réglage de la puissance absorbée pour l'opération de mesure du dispositif de mesure en fonction du courant prédéfini par réglage du type et de la fréquence de la mise en oeuvre de cycles de mesure, de sorte que la puissance absorbée du dispositif de mesure est approchée de la puissance absorbée prédéfinie, sans dépasser cette dernière par le haut, et que l'excédent de puissance est minimisé, et
la fréquence de la mise en oeuvre des cycles de mesure étant abaissée en présence d'une réduction de l'excédent de puissance et la fréquence de la mise en oeuvre des cycles de mesure étant élevée en présence d'une hausse de l'excédent de puissance.

14. Procédé selon la revendication 13, dans lequel l'excédent de puissance à un instant donné est déterminé par mesure directe du courant excédentaire.

15. Procédé selon la revendication 13, dans lequel l'excédent de puissance à un instant donné est déterminé par mesure directe de la puissance excédentaire.

16. Procédé selon la revendication 13, dans lequel l'excédent de puissance à un instant donné est déterminé indirectement par mesure du courant ou de la puissance absorbée pour la mise en oeuvre de l'objectif de mesure et par mesure de la puissance disponible.

17. Procédé selon la revendication 16, dans lequel,
pour la détermination de la puissance absorbée pour la mise en oeuvre de l'objectif de mesure, seule la puissance absorbée des éléments de circuit, qui ont le plus souvent de l'importance comme connu en soi, est prise en compte.
